# EUROPÄISCHE PATENTSCHRIFT

(11) **EP 0 056 237 B1**
(45) Veröffentlichungstag und Bekanntmachung des Hinweises auf die Patenterteilung: **18.07.1984**
(21) Anmeldenummer: 82100025.4
(22) Anmeldetag: 05.01.1982
(51) Int. Cl.: B65B 25/14

(54) **Einrichtung zum Verpacken von Rollen**
Device for packing rolls
Dispositif d'emballage de rouleaux

(30) Priorität: 13.01.1981 DE 3100754
(43) Veröffentlichungstag der Anmeldung: 21.07.1982
(73) Patentinhaber: Kleinewefers GmbH, D-4150 Krefeld 1 (DE)
(72) Erfinder: Piesen, Stephan, D-4150 Krefeld (DE); Hannen, Jacob, D-4152 Willich (DE)
(74) Vertreter: Knoblauch, Ulrich, Dr.-Ing.

## Beschreibung

Die Erfindung bezieht sich auf eine Einrichtung zum Verpacken von Rollen mit automatischer Zufuhr von an die Stirnseiten der Rollen anzulegenden Stirndeckeln, bei der ein Stirndeckelmagazin mehrere Speicherplätze zur Aufnahme von Stirndeckeln unterschiedlicher Größe besitzt, wahlweise einer der Speicherplätze in eine Arbeitsstellung bringbar ist, in der ein Stirndeckel mittels Saugkraft abgenommen wird, und der Stirndeckel danach auf den Haltekopf einer Vorrichtung zum Befestigen eines Stirndeckels an der Rolle übertragen wird.

Bei einer bekannten Verpackungseinrichtung dieser Art (DE-A 2 944 331) bestehen die Speicherplätze aus übereinander angeordneten Platten, welche um eine gemeinsame, außerhalb der Platten liegende Vertikalachse schwenkbar sind. Eine Übertragungsvorrichtung mit einem horizontal verlaufenden, mittels Saugkraft arbeitenden Halteelement ergreift den obersten Stirndeckel eines auf einer herausgeschwenkten Platte befindlichen Stapels, transportiert diesen Stirndeckel bis annähernd über die als Haltekopf dienende Preßplatte einer Preßstation, schwenkt dort den Stirndeckel in eine Vertikallage, senkt ihn ab und übergibt ihn an die Preßplatte. Bei dieser Konstruktion treten Schwierigkeiten beim Abheben des obersten Stirndeckels eines Stapels und beim Transport des horizontalen Stirndeckels vom Stapel zur Packpresse auf. Insbesondere muß der Saugdruck möglichst gleichmäßig über die Fläche des Stirndeckels verteilt und verhältnismäßig groß sein. Dies hat umgekehrt zur Folge, daß bei kleinen Stirndeckeln zahlreiche Saugöffnungen nicht abgedeckt sind und einen Nebenschluß ergeben, der Verluste hervorruft und den wirksamen Saugdruck beeinträchtigt. Außerdem wird in Richtung des Rollendurchlaufs ein erheblicher Platz benötigt, der etwa zweimal dem Durchmesser des größten Stirndeckels entspricht.

Der Erfindung liegt die Aufgabe zugrunde, eine Einrichtung der eingangs beschriebenen Art anzugeben, bei der ein einwandfreies Abnehmen eines Stirndeckels von seinem Speicherplatz mit erheblich geringeren Kräften möglich ist.

Diese Aufgabe wird erfindungsgemäß dadurch gelöst, daß die Speicherplätze durch Schubladen gebildet sind, die übereinander in Fächern eines Regals angeordnet sind, und daß eine Schubladen-Transportvorrichtung vorgesehen ist, die jeweils eine Schublade aus ihrem Fach entnimmt, in die wenigstens angenähert vertikal angeordnete Arbeitsstellung kippt und nach Abnahme eines Stirndeckels wieder in das Fach zurückführt.

Bei dieser Konstruktion brauchen lediglich annähernd vertikal stehende Stirndeckel vom Stapel abgetrennt und transportiert zu werden. Hierfür sind verhältnismäßig kleine Saugkräfte ausreichend. Denn die Saugkraft braucht nicht einer Überlagerung von Trennkraft und Gewichtskraft entgegenzuwirken. Vielmehr ist beim Trennen lediglich die in Richtung der Saugöffnungen wirkende Trennkraft und beim Transport lediglich die senkrecht hierzu wirkende Gewichtskraft, die durch Reibung aufgenommen wird, zu berücksichtigen. Dies hat zur Folge, daß verhältnismäßig kleine Saugköpfe verwendet werden können, deren Durchmesser geringer ist als derjenige des kleinsten Stirndeckels. Entsprechend gering sind die Verluste. Der Transport der Stirndeckel-Stapel in die vertikale Arbeitsstellung bereitet keine Schwierigkeiten, da die Stapel in ihrer Schublade transportiert und gekippt werden. Da die Schublade in ihrer vertikalen Stellung vergleichsweise wenig Grundfläche einnimmt, lassen sich mit Hilfe dieser Konstruktion auch raumsparende Anordnungen angeben.

Insbesondere können zwei Regale zu beiden Seiten der Rollendurchlaufbahn mit einander zugewandten Fächern angeordnet sein und die Schubladen sind in die zwischen dem zugehörigen Regal und der Rollendurchlaufbahn befindliche vertikale Arbeitsstellung kippbar. Bei dieser Anordnung braucht der Platzbedarf in Durchlaufrichtung nur etwas größer zu sein als der Durchmesser des größten Stirndeckels. Soweit Platz zum Kippen benötigt wird, kann der Raum zwischen Regal und Rollendurchlaufbahn oder sogar der Raum der Rollendurchlaufbahn selbst benutzt werden. Auf jeden Fall befinden sich die gekippten Schubladen außerhalb der durchlaufenden Rollen.

Bei einer bevorzugten Lösung weist die Schubladen-Transportvorrichtung höhenfest angeordnete, horizontale Querführungen auf und das Regal ist derart höhenverstellbar, daß sich jeweils ein Fach in Verlängerung der Querführungen befindet. Die Querführungen können daher am Rahmen der Gesamteinrichtung befestigt sein. Der Hubantrieb für das Regal ist einfach zu verwirklichen.

Günstig ist es ferner, wenn das Regal in Richtung des Rollendurchlaufs gegenüber dem Haltekopf versetzt angeordnet ist und wenn ein Längsförderer die Stirndeckel in Vertikallage vom Regal zum Haltekopf transportiert. Die den Haltekopf aufweisende Befestigungsvorrichtung kann daher ortsfest angeordnet sein. Durch den Längstransport des Stirndeckels wird keine zusätzliche Grundfläche benötigt.

Bei einer Ausführungsform ist der Längsförderer durch eine Übertragungsvorrichtung mit einem vertikal stehenden Halteelement gebildet, das jeweils einen Stirndeckel transportiert. Insbesondere kann das Halteelement an einem um eine horizontale Achse schwenkbaren Arm gehalten sein. Alle Bewegungen erfolgen in einer vertikalen Ebene.

Bei einer anderen Ausführungsform ist der Längsförderer Teil der Schubladen-Transportvorrichtung und weist Längsführungen auf, mit deren Hilfe jeweils eine Schublade in Vertikallage transportierbar ist. Dies ermöglicht es, daß der Haltekopf der Befestigungsvorrichtung den Stirn deckel unmittelbar der Schublade entnimmt. Dies ist gemäß der Erfindung auch mit verhältnismäßig kleinen Halteköpfen möglich. Hierbei kann der Haltekopf höhenverstellbar sein, um eine Anpassung an verschiedene Rollendurchmesser herbeizuführen. Es kann aber auch das Halteelement des Längsförderers höhenverstellbar sein.

Bei einer bevorzugten Ausführungsform ist dafür gesorgt, daß die Schubladen-Transportvorrichtung die Schublade um eine Achse auf der dem Regal abgewandten Seite nach unten kippt und der Haltekopf den Stirndeckel der Schublade entnimmt. Auf diese Weise ist die obere Seite des Schubladens dem Haltekopf der Befestigungsvorrichtung zugewandt.

Gemäß einer anderen Alternative wird so vorgegangen, daß die Schubladen-Transportvorrichtung die Schublade um eine Achse auf der dem Regal zugewandten Seite nach unten kippt und eine Übertragungsvorrichtung den Stirndekkel der Schublade entnimmt sowie zu der als Haltekopf wirkenden Packpressenplatte überträgt. Die Übertragungsvorrichtung entnimmt einen Stirndeckel aus der offenen Seite der Schublade und bietet dann die gegenüberliegende Oberfläche des Stirndeckels dem Haltekopf der Befestigungsvorrichtung an.

Die Einrichtung eignet sich nicht nur für das Anbringen von äußeren Stirndeckeln, die mit Hilfe der Packpresse aufgeklebt werden, sondern auch für das Anbringen von inneren Stirndeckeln vor dem Umwickeln der Rolle mit Packpapier. Zu diesem Zweck kann eine Vorrichtung zum Befestigen von inneren Stirndeckeln mit zentrischem Loch an einer mit Hülse versehenen Rolle einen Haltekopf aufweisen, der einen mit einem Stopfenmagazin verbundenen Kanal besitzt, durch den Haltestopfen mittels einer Schiebevorrichtung in Loch und Hülse einschiebbar sind. Durch automatische Stopfenzufuhr können demnach die inneren Stirndeckel an den Stirnseiten der Rolle befestigt werden.

Hierbei können die Halteköpfe durch die Druckflächen einer Rollenzentrierstation gebildet sein. Für die automatische Befestigung der inneren Stirndeckel ist daher keine zusätzliche Station erforderlich.

Die Erfindung wird nachstehend anhand in der Zeichnung dargestellter, bevorzugter Ausführungsbeispiele näher erläutert. Es zeigt
Fig. 1 eine Seitenansicht einer erfindungsgemäßen Verpackungseinrichtung,
Fig. 2 eine Stirnansicht der Magazine für die inneren Stirndeckel gemäß der Linie A-A in Fig.1,
Fig. 3 eine Draufsicht auf die genannten Magazine und die Zentrierstation gemäß der Linie B-B in Fig. 1,
Fig. 4 eine Stirnansicht der Zentrierstation gemäß der Linie C-C in Fig. 1,
Fig. 5 eine Seitenansicht des in der Zentrierstation verwendeten Haltekopfes,
Fig. 6 eine Stirnansicht der Magazine für die äußeren Stirndeckel gemäß der Linie D-D in Fig. 1,
Fig. 7 eine Draufsicht auf die genannten Magazine und die Packpresse gemäß der Linie E-E in Fig. 1,
Fig. 8 eine Seitenansicht gemäß der Linie F-F in Fig. 6 und
Fig. eine Teildraufsicht auf die Anordnung nach Fig. 8.

Bei der Verpackungseinrichtung nach Fig. 1 wird eine zu verpackende Papierrolle 1 in Richtung des Pfeiles 2 antransportiert. Aus Stirndekkelmagazinen 3 werden innere Stirndeckel entnommen und mit Hilfe einer Befestigungsvorrichtung'4 an den Stirnseiten der Rolle 1 angebracht. Diese Befestigungsvorrichtung 4 dient gleichzeitig als Zentrierstation, um die Rolle mit Bezug auf eine nachfolgende Wickelstation 5 auszurichten. Auf der Wickelstation wird die Rolle 1 mit Hilfe von Walzen 6 in Richtung des Pfeiles 1 a in Drehung versetzt und mit dem Abschnitt einer Packpapierbahn 7 umwickelt, die von einer von mehreren Packpapierrollen 8 unterschiedlicher Breite mit Hilfe von Vorzugswalzen 9 abgezogen worden ist. In einer anschließenden Faltstation 10 werden die überstehenden Ränder des Packpapiers mit Hilfe eines Faltrades 11 zur Außenseite des inneren Stirndeckels hin umgefaltet. Aus weiteren Stirndeckelmagazinen 12 werden äußere Stirndeckel entnommen und in einer Packpresse 13 außen auf die Papierrollen-Stirnflächen aufgeklebt. Alsdann wird die fertig verpackte Rolle 1 in Richtung des Pfeiles 14 abtransportiert. Die Einrichtung besitzt ein Gestell 15, an dem einige der beschriebenen Aggregate ganz oder teilweise befestigt sind.

Gemäß den Fig. 2 bis 5 sind zwei Stirndeckelmagazine 3 vorgesehen, die übereinander mehrere Fächer 17 aufweisen, die zur Mittelebene 18 hin offen sind. Das Regal 16 ist mittels einer durch einen Pfeil 19 angedeuteten Hubvorrichtung stufenweise bis in die gestrichelte Höhe verstellbar. In jedem Fach befindet sich eine Schublade 20, die einen Stapel 21 von inneren Stirndeckeln 22 enthält. Der Durchmesser dieser Stirndeckel nimmt von oben nach unten zu.

Eine Schubladen-Transportvorrichtung 23 weist einen Rahmen auf, der aus Querführungen 24 und diese verbindenden Längsstege 25 besteht. Der Rahmen bildet auch einen Längsförderer 23a und trägt an seiner Oberseite Rollen 26, die in einer Längsführung 27 laufen. Diese Längsführung erstreckt sich bis zur Zentrierstation 4. Die Schubladen-Transportvorrichtung weist einen lediglich durch den Pfeil 28 angedeuteten Querantrieb auf, mit dessen Hilfe diejenige Schublade 20 in die Querführung überführt werden kann, deren Fach 17 in die Höhe dieser Querführung eingestellt worden war. Die Schublade nimmt dann die Stellung 20a ein. Sie ist um eine Kippachse 29 mit Hilfe eines Kippantriebs 30 in Richtung des Pfeiles 31 kippbar. Sie nimmt dann die Stellung 20b ein, in der die offene Seite der Mittelebene 18 abgewandt ist. In dieser Lage wird die Schublade mit Hilfe eines durch den Pfeil 31 angedeuteten Längsantriebs bis in die Zentrierstation 4 gefahren, wo die Schublade die Stellung 20c hat.

Die Zentrierstation weist zwei Zentrierblöcke 32 auf, die mittels eines Kettenantriebs 33 in Richtung der Pfeile 34 symmetrisch zur Mittelebene 18 verfahrbar sind. Mittels einer durch einen Pfeil 35 angedeuteten Hubvorrichtung ist ein Haltekopf 36 im Zentrierblock 32 höhenverstellbar. Der Haltekopf 36 ist gemäß Fig. 5 mit einer Vielzahl von Saugöffnungen 37 versehen, mit denen ein Stirndeckel 22 aus der in der Stellung 20c befindlichen Schublade entnommen werden kann, wie es durch Pfeile 38 in Fig. 4 angedeutet ist. Alsdann wird die Schublade über den gleichen Weg zurück in das Schubfach 17 transportiert. Eine Vielzahl von Stopfen 39 sind in einem Stopfenmagazin 40 angeordnet, mit welchem Stopfen in Richtung des Pfeils 41 zuführbar sind. Die Stopfen können mit Hilfe einer Stopfeneinschiebevorrichtung 42 in Richtung des Pfeiles 43 durch ein Loch 44 in dem Haltekopf 36 in Richtung auf die Mittelebene 18 geschoben werden. Nach dem der Haltekopf 36 bis in die Höhe der Achse der Rolle 1 abgesenkt und die beiden Zentrierblöcke 32 in Zentrierlage bis an die Stirnseiten der Rolle 1 herangefahren worden sind, wird die Einschiebevorrichtung 42 betätigt. Hierdurch werden zwei Stopfen 39 von entgegengesetzten Seiten her durch die Stirndeckel 22 in die Hülse 45 der Rolle 1 geschoben, wodurch die Stirndekkel an der Rolle 1 befestigt sind.

Die rechts in den Figuren veranschaulichten Teile sind spiegelbildlich gleich. Man erkennt, daß in Durchlaufrichtung nicht mehr Platz benötigt wird, als es etwa dem Durchmesser des größten Stirndeckels 22 entspricht.

Mit Hilfe der in den Fig. 6 bis 9 beschriebenen Maßnahmen werden äußere Stirndeckel automatisch zugeführt. Die bieden Stirndeckelmagazine 12 besitzen wiederum ein Regal 46 mit einzelnen Fächern 47. Eine durch einen Pfeil 49 angedeutete Hubvorrichtung vermag das Regal bis in die gestrichelte Höhe anzuheben. In jedem Fach befindet sich eine Schublade 50. Jede Schublade enthält einen Stapel 51 mit äußeren Stirndeckeln 52. Eine Schubladen-Transportvorrichtung 53 weist Querführungen 54 auf. Ferner sind durch einen Pfeil 55 angedeutete Querförderer vorhanden, welche eine Schublade aus demjenigen Fach 47, das den Querführungen gegenüberliegt, in die Stellung 50a zu verlagern vermag. Ein Kippantrieb 56 schwenkt die Schublade um eine Kippachse 57 in Richtung des Pfeiles 58 in die Stellung 50b, wobei die offene Seite der Schublade diesmal der Mittelebene 18 zugewandt ist. Eine Übertragungsvorrichtung bildet einen Längsförderer 59. Sie weist ein Haltelement 60 auf, das in ähnlicher Weise wie der Haltekopf 36 mit Saugöffnungen versehen ist. Das Halteelement sitzt an einem Schwenkarm 61, der um eine horizontale Achse 62 schwenkbar ist. Die Achse ist in einem Block 63 gehalten, der an Stangen 64 in Richtung des Pfeiles 73 auf und ab bewegt werden kann. Das Halteelement nimmt durch Saugkraft einen Stirndeckel aus der in der Stellung 50b gehaltene Schublade heraus und transportiert diese in Richtung des Pfeiles 65 vor die Preßplatte 66 der Packpresse 13. Die Saugkraft des Halteelements 60 ist durch Pfeile 67 angedeutet.

Gegebenenfalls kann das Halteelement 60 auch noch mit Hilfe eines Antriebs in Richtung des Pfeiles 68 bewegt werden.

Die Preßplatte 66 ist mit einer Vielzahl von Saugöffnungen 69 versehen, so daß diese Preßplatte als Haltekopf für die äußeren Stirndeckel dienen kann. Die Preßplatte sitzt an einem Block 70, der mittels eines Antriebs 71 längs der Bahn 72 verfahren werden kann. Auf diese Weise kann der von der Preßplatte 66 gehaltene Stirndeckel auf der Stirnseite der verpackten Rolle 1 aufgeklebt werden.

Bei dieser Konstruktion stehen die Stirndekkelmagazine 12 verhältnismäßig dicht neben der Rollendurchlaufbahn. Trotzdem ist die Kippbewegung gemäß Pfeil 58 möglich, weil Zeitpunkte ausgenutzt werden können, in denen sich zwischen den Magazinen 12 keine Rolle befindet. Sowohl in der Stellung 50a als auch in der Stellung 50b wird der Rollendurchlauf nicht behindert.

Die verschiedenen Antriebe können hydraulisch, pneumatisch, elektrisch oder auf beliebige andere bekannte Weise ausgebildet sein. Die Hubsteuerung der Magazine 3 und 12 erfolgt in Abhängigkeit von einer vorherigen Messung des Rollendurchmessers. Dies gilt auch für die Steuerung der Hubbewegung des Haltekopfes 36 bzw. des Halteelements 60. Um ein Herausfallen der Stirndeckel 22 in den Schubladen-Steliungen 20b bzw. 50b zu verhindern, kann man eine leichte Neigung der Schubläden zur Vertikalen vorsehen. Es ist auch möglich, in den Schubladen Halter vorzusehen, welche den Rand des jeweils vordersten Stirndeckels so geringfügig übergreifen, daß der Stirndeckel bei den vorhandenen Trennkräften aus den Haltern herausgezogen werden kann.

## Patentansprüche

1. Einrichtung zum Verpacken von Rollen mit automatischer Zufuhr von an die Stirnseiten der Rollen anzulegenden Stirndeckeln (22, 52), bei der ein Stirndeckelmagazin (3, 12) mehrere Speicherplätze (20, 50) zur Aufnahme von Stirndekkein unterschiedlicher Größe besitzt, wahlweise einer der Speicherplätze in eine Arbeitsstellung (20b, 50b) bringbar ist, in der ein Stirndeckel (22) mittels Saugkraft (38, 67) abgenommen wird, und der Stirndeckel (22) danach auf den Haltekopf (36, 66) einer Vorrichtung zum Befestigen eines Stirndeckels an der Rolle (1) übertragen wird, dadurch gekennzeichnet, daß die Speicherplätze durch Schubladen (20, 50) gebildet sind, die übereinander in Fächern (17, 47) eines Regals (16, 46) angeordnet sind, und daß eine Schubladen-Transportvorrichtung (23, 53) vorgesehen ist, die jeweils eine Schublade aus ihrem Fach entnimmt, in die wenigstens angenähert vertikal angeordnete Arbeitsstellung (20b, 50b) kippt und nach Abnahme eines Stirndeckels (22, 52) wieder in das Fach zurückführt.

2. Einrichtung nach Anspruch 1, dadurch gekennzeichnet, daß zwei Regale (16,46) zu beiden Seiten der Rollendurchlaufbahn mit einander zugewandten Fächern (17,47) angeordnet sind und daß die Schubladen (20, 50) in die zwischen dem zugehörigen Regal und der Rollendurchlaufbahn befindliche vertikale Arbeitsstellung (20b, 50b) kippbar sind.

3, Einrichtung nach Anspruch 1 oder 2, dadurch gekennzeichnet, daß die Schubladen-Transportvorrichtung (23, 53) höhenfest angeordnete, horizontale Querführungen (24, 54) aufweist und das Regal (16, 46) derart höhenverstellbar ist, daß sich jeweils ein Fach (17, 47) in Verlängerung der Querführungen befindet.

4. Einrichtung nach einem der Ansprüche 1 bis 3, dadurch gekennzeichnet, daß das Regal (16, 46) in Richtung des Rollendurchlaufs gegenüber dem Haltekopf (36, 66) versetzt angeordnet ist und daß ein Längsförderer (23a; 59) die Stirndekkel (52, 22) in Vertikallage vom Regal zum Haltekopf transportiert.

5. Einrichtung nach Anspruch 4, dadurch gekennzeichnet, daß der Längsförderer durch eine Übertragungsvorrichtung (59) mit einem vertikal stehenden Halteelement (60) gebildet ist, das jeweils einen Stirndeckel (52) transportiert.

6. Einrichtung nach Anspruch 5, dadurch gekennzeichnet, daß das Halteelement (60) an einem um eine horizontale Achse (62) schwenkbaren Arm (61) gehalten ist.

7. Einrichtung nach Anspruch 4, dadurch gekennzeichnet, daß der Längsförderer (23a) Teil der Schubladen-Transportvorrichtung (23) ist und Längsführungen (27) aufweist, mit deren Hilfe jeweils eine Schublade (20) in Vertikallage transportierbar ist.

8. Einrichtung nach einem der Ansprüche 1 bis 7, dadurch gekennzeichnet, daß der Haltekopf (36) höhenverstellbar ist.

9. Einrichtung nach Anspruch 5, dadurch gekennzeichnet, daß das Halteelement (60) des Längsförderers höhenverstellbar ist.

10. Einrichtung nach einem der Ansprüche 1 bis 9, dadurch gekennzeichnet, daß die Schubladen-Transportvorrichtung (23) die Schublade (20) um eine Achse (29) auf der dem Regal (16) abgewandten Seite nach unten kippt und der Haltekopf (36) den Stirndeckel (22) der Schublade entnimmt.

11. Einrichtung nach einem der Ansprüche 5, 6 und 9, dadurch gekennzeichnet, daß die Schubladen-Transportvorrichtung (53) die Schublade (50) um eine Achse (57) auf der dem Regal (46) zugewandten Seite nach unten kippt und die Übertragungsvorrichtung (59) den Stirndeckel (52) der Schublade entnimmt sowie zu der als Haltekopf wirkenden Packpressenplatte (66) überträgt.

12. Einrichtung nach einem der Ansprüche 1 bis 11, dadurch gekennzeichnet, daß eine Vorrichtung zum Befestigen von inneren Stirndekkein (22) mit zentrischem Loch an einer mit Hülse (45) versehenen Rolle (1) einen Haltekopf (36) aufweist, der einen mit einem Stopfenmagazin (40) verbundenen Kanal (44) besitzt, durch den Haltestopfen (39) mittels einer Schiebevorrichtung (42) in Loch und Hülse einschiebbar sind.

13. Einrichtung nach Anspruch 12, dadurch gekennzeichnet, daß die Halteköpfe (36) durch die Druckflächen einer Rollenzentrierstation (4) gebildet sind.

## Claims

1. Device for the packaging of rolls, with an automatic feed of end covers (22, 52) to be applied to the end faces of the rolls, wherein an end cover magazine (3, 12) has a plurality of storage spaces (20, 50) for receiving end covers of different size and, when desired, one of the storage spaces can be broutht into a working position (20b, 50b) in which one end cover (22) is taken of by means of a suction force (38, 67), and the end cover (22) is then transferred to the holder head (36, 66) of a device for fixing an end cover to the roll (1), characterised in that the storage spaces are formed by drawers (20, 50) arranged one above the other in compartments (17, 47) of a shelf (16, 46), and that a drawer-transport device (23, 53) is provided which takes one drawer from its compartment each time, tilts it into the at least approximately vertically arranged working position (20b, 50b) and, after one end cover (32, 52) has been taken off, moves it back again into the compartment.

2. Device according to claim 1, characterised in that two shelves (16, 46) with mutually facing compartments (17, 47) are arranged on either side of the roll passage track and that the drawers (20, 50) can be tilted into the vertical working position (20b, 50b) located between the respective shelf and the roll passage track.

3. Device according to claim 1 or 2, characterised in that the drawer-transport device (23, 53) has horizontal transverse guides (24, 54) arranged at a fixed height and the height of the shelf (16, 46) is adjustable in such a way that always one compartment (17, 47) is located on a prolongation of the transverse guides.

4. Device according to one of claims 1 to 3, charaterised in that the shelf (16, 46) is arranged with an offset relativ to the holder head (36, 66) in the direction of the roll passage and that a longitudinal conveyor (23a; 59) transports the end covers (52, 22) in the vertical position from the shelf to the holder head.

5. Device according to claim 4, characterised in that the longitudinal conveyor ist formed by a transfer device (59) with an upright holder element (60) which transports one end cover (52) each time.

6. Device according to claim 5, characterised in that the holder element (60) is mounted on an arm (61) pivotable about a horizontal axis (62).

7. Device according to claim 4, characterised in that the longitudinal conveyor (23a) is a part of the drawertransport device (23) and has longitudinal guides (27), with the aid of which one drawer (20) can be transported into the vertical position each time.

8. Device according to one of claims 1 to 7, characterised in that the height of the holder head (36) is adjustable.

9. Device according to claim 5, characterised in that the height of the holder element (60) of the longitudinal conveyor is adjustable.

10. Device according to one of claims 1 to 9, characterised in that the drawer-transport device (23) tilts the drawer (20) downwards about an axis (29) on the side remote from the shelf (16), and the holder head (36) takes the end cover (22) out of the drawer.

11. Device according to one of claims 5, 6 and 9, characterised in that the drawer-transport device (53) tilts the drawer (50) downwards about an axis (57) on the side facing the shelf (46), and the transfer device (59) takes the end cover (52) out of the drawer and transfers it to the baling press plate (66) acting as the holder head.

12. Device according to one of claims 1 to 11, characterised in that a device for fixing inner end covers (22) with a central hole to a roll (1) provided with the tube (45) has a holder head (36) which comprises a channel (44) which is connected to a plug magazine (40) and throug which holder plugs (39) can be pushed into the hole and tube by means of a pushing device (42).

13. Device according to claim 12, characterised in that the holder heads (36) are formed by the thrust faces of a roll-centring station (4).

## Revendications

1. Appareil pour le conditionnement de rouleaux comportant un dispositif d'introduction automatique de couvercles frontaux (22, 52) destinés à s'appliquer sur les côtés frontaux des rouleaux (1) un magasin de stockage (3,12) des couvercles présentant plusieurs cases (20, 50) pour le stockage de couvercles frontaux de tailles diverses, chaque case de stockage pouvant être sélectivement amenée dans une position de travail 20b, 50b, d'où un couvercle (22, 52) frontal est extrait par aspiration (38, 67) puis amené sur une tête-support (36, 66) d'un dispositif de fixation des couvercles sur les rouleaux, caractérisé en ce que les cases de stockage sont des tiroirs (20, 50) aménagés dans des rayons superposés (17, 47) d'un casier (16, 46) et qu'il est prévu un dispositif de manoeuvre des tiroirs (23, 53) chargé de retirer chaque tiroir de son rayon de le basculer dans une position de travail adjacente 20b, 50b, sensiblement verticale et de le ramener ensuite dans son rayon après extraction d'un couvercle frontal (22, 52).

2. Appareil selon la revendication 1 caractérisé en ce que deux casiers (16, 46) sont aménagés de part et d'autre du chemin de circulation des rouleaux, leurs rayons (17, 47) se faisant face, et en ce que les tiroirs (20, 50) sont bascula- bles dans la position verticale de travail 20b, 50b située entre leur casier et le chemin de circulation des rouleaux.

3. Appareil selon l'une quelconque des revendications 1 ou 2 caractérisé en ce que le dispositif de manoeuvre des tiroirs (23, 53) présente des glissières (24, 54) transversales et horizontales de hauteur fixe, et que le casier (16, 46) est dé- placable en hauteur de manière à pouvoir placer chaque rayon (17, 47) dans le prolongement des glissières transversales.

4. Appareil selon l'une quelconque des revendications de 1 à 3 caractérisé en ce que la position du casier (16,46) est règlable en direction du chemin de circulation du rouleau en regard de la tête-support (36, 66) et qu'un transporteur 23a, 59 transfère en position verticale les couvercles (22, 52) du casier à la tête support.

5. Appareil selon la revendication 4 caractérisé en ce que le transporteur est pourvu d'un élément-support 60 vertical chargé de transporter chaque couvercle 52, et monté sur un dispositif de transfert 59.

6. Appareil selon la revendication 5 caractérisé en ce que l'élément support 60 est monté sur un bras (61) articulé autour d'un axe horizontal (62).

7. Appareil selon la revendication 4 caractérisé en ce que le transporteur 23a est un composant du dispositif de manoeuvre des tiroirs 23 et présente des longerons servant au transport de chaque tiroir 20 en position verticale.

8. Appareil selon l'une quelconque des revendications de 1 à 7 caractérisé en ce que la tête 36 est ajustable en hauteur.

9. Appareil selon la revendication 5 caractérisé en ce que l'élément support 60 du transporteur est ajustable en hauteur.

10. Appareil selon l'une quelconque des revendications de 1 à 9 caractérisé en ce que le dispositif (23) de manoeuvre des tiroirs fait basculer vers le bas chaque tiroir 30 autour d'un axe 29 situé à l'opposé du casier 16, et que la tête support 36 extrait le couvercle 22 du tiroir.

11. Appareil selon des revendications 5, 6 et 9, caractérisé en ce que le dispositif (53) de manoeuvre des tiroirs fait basculer vers le bas chaque tiroir (50) autour d'un axe (57) situé à l'opposé du casier (46) et qu'un dispositif (59) de transfert extrait le couvercle 52 du tiroir et le transporte vers un plateau de pression 66 faisant office de tête-support.

12. Appareil selon l'une quelconque des revendications de 1 à 11 caractérisé en ce qu'un dispositif de fixation de couvercles intérieurs 22 à orifice central sur des rouleaux (1) pourvus d'un fourreau (45) comporte une tête support 36, qui possède un canal 44 relié à un réservoir 40 de bouchons, à travers lesquels les bouchons de fixation 39 sont introduits vers l'orifice et le fourreau au moyen d'un dispositif d'expulsion 42.

13. Appareil selon la revendication 12 caractérisé en ce que les têtes-support 36 sont formées par les surfaces de pression d'un dispositif (4) de centrage des rouleaux.
